# EUROPÄISCHE PATENTSCHRIFT

(11) **EP 2 308 642 B1**
(45) Veröffentlichungstag und Bekanntmachung des Hinweises auf die Patenterteilung: **04.12.2013**
(21) Anmeldenummer: 09172477.3
(22) Anmeldetag: 07.10.2009
(51) Int. Cl.: B24B 3/54

(54) **Schleifmaschine**
Grinding machine
Affûteuse

(43) Veröffentlichungstag der Anmeldung: 13.04.2011
(73) Patentinhaber: Zahnd, Hans-Peter, 4207 Bretzwil (CH)
(72) Erfinder: Zahnd, Hans-Peter, 4207 Bretzwil (CH)
(74) Vertreter: Graf, Werner

(56) Entgegenhaltungen:
- EP-A2- 0 349 017
- US-A1- 2006 276 110
- US-A1- 2007 197 148

## Beschreibung

Die Erfindung betrifft eine Schleifmaschine gemäss dem Oberbegriff von Anspruch 1 bzw. 2.

Es ist eine Vielzahl von Schleifmaschinen und Schleifvorrichtungen zum Schleifen oder zum Nachschärfen von Schneidvorrichtungen wie Messer beziehungsweise deren Klinge bekannt, beispielsweise aus dem Dokument EP 0349017. Derartige Schleifmaschinen weisen den Nachteil auf, dass es schwierig ist eine Klinge reproduzierbar gleichmässig zu schärfen, und dass dies insbesondere für Personen schwierig ist, die bezüglich Schleifen nur eine geringe Erfahrung aufweisen.

Es ist somit Aufgabe der Erfindung eine vorteilhaftere Schleifmaschine zu bilden. Diese Aufgabe wird gelöst mit einer Schleifmaschine aufweisend die Merkmale von Anspruch 1 bzw. 2.

Die Unteransprüche 3 bis 15 betreffen weitere, vorteilhaft ausgestaltete Schleifmaschinen.

Die erfindungsgemässe Schleifmaschine weist unter anderem den Vorteil auf, dass als Schleifmittel Schleifscheiben verwendet werden, die einfach ersetzt werden können. In einer besonders bevorzugten Ausführungsform können handelsübliche Schleifscheiben verwendet werden, was den Vorteil ergibt, dass diese Schleifscheiben sehr kostengünstig sind. Zudem können je nach Erfordernis Schleifscheiben unterschiedlicher Körnung verwendet werden.

Erfindungsgemäß ist die Schleifscheibe elastisch mit dem Schleifrad gekoppelt, derart, dass zumindest Teilbereiche der Schleifscheibe in Verlaufsrichtung des Drehzentrums elastisch verschiebbar sind, was den Vorteil ergibt, dass eine zu schleifende Klinge besonders sanft an der Schleifscheibe anliegt, da sich diese an die Klinge anschmiegen kann. Dies ermöglicht einen besonders vorteilhaften Klingenschliff.

In einer weiteren vorteilhaften Ausgestaltung sind auf jeder Seite eines Schleifrades eine Schleifscheibe angeordnet, sodass für jede Seite einer Klinge eine eigene Schleifscheibe zur Verfügung steht.

In einer besonders vorteilhaften Ausgestaltung ist der Schleifspalt derart bezüglich dem Drehzentrum der Schleifscheibe angeordnet, dass sich die Schleifscheibe im Bereich des Schleifspaltes hauptsächlich von Unten nach Oben beziehungsweise von Oben nach Unten bewegt, was einen besonders vorteilhaften Schliff einer Klinge ermöglicht.

In einer weiteren vorteilhaften Ausführungsform weist die Auflagevorrichtung rotierbare Auflagekörper auf, das den Vorteil aufweist, dass eine der Auflagevorrichtung entlang bewegte Klinge nicht verkratzt wird, und dass die Klinge besonders leicht der Auflagevorrichtung entlang bewegbar ist.

Die Erfindung wird nachfolgend anhand eines Ausführungsbeispieles näher erläutert. Die Figuren zeigen:
- Fig. 1: eine perspektivische Ansicht eines Schleifrades;
- Fig. 2: eine Frontansicht des in Figur 1 dargestellten Schleifrades;
- Fig. 3: einen Längsschnitt durch das in den Figuren 1 und 2 dargestellte Schleifrad;
- Fig. 4: eine perspektivische Ansicht eines Schleifradgrundkörpers;
- Fig. 5: eine perspektivische Ansicht einer Schleifscheibe;
- Fig. 6: eine perspektivische Ansicht einer Schleifmaschine von Vorne;
- Fig. 7: eine Frontansicht der in Figur 6 dargestellten Schleifmaschine;
- Fig. 8: eine Detailansicht der Front der in Figur 7 dargestellten Schleifmaschine;
- Fig. 9: eine weitere perspektivische Ansicht der Schleifmaschine von Hinten;
- Fig. 10: eine Ansicht der Rückseite der Schleifmaschine;
- Fig. 11: eine Ansicht der Schleifmaschine von Oben, mit teilweiser Schnittdarstellung;
- Fig. 12: eine Frontansicht einer Auflagevorrichtung;
- Fig. 13: einen Schnitt durch die in Figur 12 dargestellte Auflagevorrichtung entlang der Schnittlinie A-A;
- Fig. 14: eine perspektivische Ansicht der Auflagevorrichtung;
- Fig. 15: einen Längsschnitt durch ein weiteres Ausführungsbeispiel eines Schleifrades.

Figur 1 zeigt ein Schleifrad 2 umfassend einen scheibenförmigen Grundkörper 2a, der mit eine Antriebswelle 2b fest verbunden ist, und der um eine Drehachse D beziehungsweise um das Drehzentrum D des Grundkörpers 2a drehbar gelagert ist. Links und rechts ist an der Seite des Grundkörpers 2a je eine Schleifscheibe 3 befestigt. Vollständig sichtbar dargestellt ist die auf der linken Seite angeordnete Schleifscheibe 3, welche mit Hilfe einer Unterlagsscheibe 2e und einer Schraube 2f fest mit der Antriebswelle 2b verbunden ist.

Figur 2 zeigt eine Frontansicht des in Figur 1 dargestellten Schleifrades 2, an welchem beidseitig je eine Schleifscheibe 3 befestigt ist. Im dargestellten Ausführungsbeispiel ist zwischen dem Grundkörper 2a und der Schleifscheibe 3 ein elastischer Ring 2d angeordnet, um Teilbereichen der Schleifscheibe 3, insbesondere die im Bereich des elastischen Rings 2d angeordneten Teilbereiche, eine im Wesentlichen in Richtung der Drehachse D verlaufende, elastische Beweglichkeit zu ermöglichen.

Figur 3 zeigt einen Schnitt durch das in Figur 2 dargestellte Schleifrad 2 entlang der Schnittlinie B-B. Der scheibenförmige Grundkörper 2a ist fest mit der Antriebswelle 2b verbunden. Das Schleifrad 2 weist auf jeder Seite eine Seitenfläche 2g, 2h auf, welche im äusseren Endabschnitt eine in Umfangsrichtung verlaufende Nut aufweist, in welcher ein elastisches Mittel 2d wie zum Beispiel ein elastischer O-Ring gehalten ist.

Die Schleifscheibe 3 umfasst im dargestellten Ausführungsbeispiel ein äusseres Schleifscheibenteil 3a mit einer Schleifschicht 3a und ein vorzugsweise metallisches Befestigungsteil 3b, welches mit dem äusseren Schleifscheibenteil 3a fest verbunden. Das Befestigungsteil 3b weist in der Mitte ein Loch 3c auf. Die Schleifscheibe 3 kann auf unterschiedlichste Weise ausgestaltet sein, derart, dass diese eine Schleifschicht 3a aufweist. Beispielsweise könnte auch ein scheibenförmiger Grundkörper aus Kunststoff oder Metall verwendet werden, an welchem eine Schleifschicht 3a aufgebracht ist. Die Schleifschicht 3a weist beispielsweise eine Vielzahl von Schleifkörner auf. Die Breite der nutzbaren Schleifschicht 3a erstreckt sich beispielsweise über eine Breite 3d. In einer bevorzugten Ausführungsform sind die beiden Schleifscheiben 3 wie in Figur 3 dargestellt derart angeordnet, dass diese im Zentrum über Unterlagsscheiben 2e und die Schraube 2f im Zentrum, das heisst am Befestigungsteil 3b fest gehalten sind, wogegen die Schleifscheiben 3 ausgehend vom Zentrum beabstandet zur Seitenfläche 2g, 2h verlaufen, und aussen am elastischen O-Ring 2d anliegen. Diese Ausführungsform weist den Vorteil auf, dass insbesondere die Oberfläche von zumindest Teilbereichen der Schleifschicht 3a in Verlaufsrichtung der Drehachse D um eine gewisse Distanz weichen kann, sodass die Oberfläche der Schleifschicht 3a ein relativ weiches verhalten aufweist, und sich zum Beispiel an eine zu schleifende Klinge anschmiegen kann.

Figur 4 zeigt eine perspektivische Ansicht des Schleifradgrundkörpers 2a mit Seitenflächen 2g, 2h und im Zentrum eine Auflage 2i. Rechts ist eine Schleifscheibe 3 angeordnet. Zumindest die Seitenfläche 2g, und bei Verwendung von zwei Schleifscheiben 3 auch die Seitenfläche 2h verlaufen im Wesentlichen senkrecht zur Drehachse D. Mit "im Wesentlichen senkrecht zur Drehachse" ist einerseits gemeint, dass die Seitenfläche 2g,2h in einer besonders bevorzugt Ausgestaltung senkrecht, d.h. genau senkrecht zur Drehachse D verläuft. Andererseits ist damit gemeint, dass in einer weiteren vorteilhaften Ausgestaltung die Seitenfläche 2g,2h auch geringfügig geneigt zur Drehachse D verlaufen können, so zum Beispiel konisch oder gekrümmt.

Figur 5 zeigt eine perspektivische Ansicht einer Schleifscheibe 3 mit Schleifschicht 3a, Befestigungsteil 3b und Loch 3c. Figur 5 zeigt zudem den bevorzugten Schleifbereich 3g, der sich zwischen einer Horizontalen 3f, die durch das Loch 3 verläuft, erstreckt, und einer oberen Horizontalen 3e, die vorzugsweise etwa 1 cm bis 2 cm von der Horizontalen 3f entfernt verläuft, sodass die Höhe 3h vorzugsweise bis zu 2 cm betragen kann.

Figur 6 zeigt eine perspektivische Ansicht einer Ausführungsform einer Schleifmaschine 1. Diese umfasst eine drehbar gelagerte Schleifscheibe 3 mit Schleifschicht 3a, welche in einem Gehäuse 8 mit Abdeckung 7 und Frontabdeckung 9 angeordnet ist. Links und rechts ist eine Auflagevorrichtung 5,6 angeordnet, die zudem je noch mit einem Magneten 14 versehen ist. Zudem ist eine seitliche Führung 10 angeordnet. Die Schleifmaschine 1 ist auf einer Grundplatte 4 befestigt und umfasst einen Abzug 12 über welchen Luft aus dem Inneren des Gehäuses 8 abgesogen werden kann.

Figur 7 zeigt eine Frontansicht der in Figur 6 dargestellten Schleifmaschine 1 und Figur 8 eine Vergrösserung der in Figur 7 dargestellten Frontansicht. Die links dargestellte Auflagevorrichtung 5 mit Führung 5e sowie die links angeordnete Schleifscheibe 3 mit Schleifschicht 3a bildet einen Schleifspalt S mit Öffnungswinkel γ, wobei der Spalt S an dessen Grund, wie in Figur 8 dargestellt, in einer Spaltlinie S 1 endet. Die Spaltlinie S 1 verläuft in der Darstellung gemäss Figur 7 vorzugsweise senkrecht nach hinten. Diesbezüglich gegengleich angeordnet bilden die rechts dargestellte Auflagevorrichtung 6 mit Führung 6e sowie die rechts angeordnete Schleifscheibe 3 mit Schleifschicht 3a einen Schleifspalt S mit Öffnungswinkel γ und Spaltlinie S1. Da die Schleifschicht 3a in Verlaufsrichtung der Drehachse D leicht weichen kann, insbesondere abhängig von der durch die zu schärfende Klinge auf die Schleifschicht 3a ausgeübten Kraft, kann sich der Öffnungswinkel γ sowie auch die Lage der Spaltlinie S 1 leicht ändern, was ein besonders "weiches" Schleifen ermöglicht. Die Auflagevorrichtungen 5,6 können fest angeordnet sein. Eine zu schärfende Klinge kann in den Schleifspalt S eingelegt und in Verlaufsrichtung der Spaltlinie S 1 hin und her bewegt werden, um die Klinge an der rotierenden Schleifschicht 3a zu schärfen. In einer besonders bevorzugten Ausgestaltung sind die Auflagevorrichtungen 5,6 derart schwenkbar angeordnet, dass der Öffnungswinkel γ einstellbar ist und die Auflagevorrichtungen 5,6 in der jeweils gewünschten Position fixiert werden können. In einer bevorzugten Ausgestaltung liegt der einstellbare Öffnungswinkel γ in einem Winkelbereich zwischen 15° und 35° einstellbar. In einer bevorzugten Ausführungsform ist die Spaltlinie S1 in Bereich zwischen 0 cm und 2 cm, vorzugsweise zwischen 2 mm und 12 mm vertikal bezüglich dem Drehzentrum D der Antriebswelle 2b beabstandet angeordnet. Dies ergibt wie in Figur 5 dargestellt den Vorteil, dass sich die Schleifschicht 3a im Bereich der Spaltlinie S 1 vorwiegend in Vertikaler Richtung bewegt, da sich die Schleifscheibe 3 in Richtung R oder entgegengesetzt zu R dreht, was insbesondere den Vorteil ergibt, dass nur eine geringe, in Verlaufsrichtung der Spaltlinie S 1 wirkende Kraft auf die Klinge ausgeübt wird. Die Klinge kann deshalb besonders leicht und mit geringem Kraftaufwand geschliffen werden.

Figur 9 zeigt die Schleifmaschine 1 in einer perspektivischen Ansicht und Figur 10 in einer Frontansicht von hinten. Figur 11 zeigt die Schleifmaschine 1 von Oben, teilweise in Schnittdarstellung. Die Schleifmaschine 1 umfasst eine Einstellvorrichtung 11 mit zwei drehbar gelagerte Drehachsen 11 a, 11 b, welche mit der linken beziehungsweise rechten Auflagevorrichtung 5,6 verbunden sind, um deren Anstellwinkel und damit auch den Winkel γ des Schleifspaltes S zu verändern und einzustellen. Die Schleifmaschine 1 umfasst einen verschiebbar gelagerten Schieber 11h mit Längsnut 111 sowie eine Feststellschraube 11i, welche es erlaubt den Schieber 11h zu lösen und zu arretieren. Der Schieber 11h ist zudem mit einem Einstellgriff 11e verbunden, wobei der Einstellgriff über eine Welle in die Längsnut 11f, 11g der Hebel 11c, 11d eingreift, und wobei die Hebel 11c, 11d am einen Ende mit je einer Drehachse 11a, 11b fest verbunden ist, sodass ein vertikales Verschieben des Einstellgriffes 11e ein gegengleiches Verschwenken der beiden Drehachsen 11a, 111b und somit auch der Auflagevorrichtungen 5,6 zur Folge hat. Mit Hilfe der Feststellschraube 11i kann der Einstellgriff 11e und somit auch die Lage der Auflagevorrichtungen 5,6 fixiert werden. In einer vorteilhaften Ausführungsform ist an der Rückwand zudem eine Winkelskala 11k angeordnet, wobei auf Grund der Stellung des Schiebers 11h die Grösse des Winkels γ des Schleifspaltes S ablesbar und einstellbar ist. In einer weiteren vorteilhaften Ausgestaltung ist die Schleifmaschine 1 über Befestigungsschrauben 13 fest und lösbar mit einer Grundplatte 4 verbindbar.

Figur 12 zeigt in einer Frontansicht ein Ausführungsbeispiel einer Auflagevorrichtung 5. Figur 13 zeigt einen Schnitt entlang der in Figur 12 dargestellten Schnittlinie A-A und Figur 14 eine perspektivische Ansicht der Auflagevorrichtung 5. Die Auflagevorrichtung 5 umfasst einen Grundkörper 5a mit Ausnehmungen 5b und darin lösbar angeordneten zylinderförmigen Stiften 5c an welchen drehbar gelagerte Auflagekörper 5d angeordnet sind. Die Auflagekörper 5d sind im dargestellten Ausführungsbeispiel als hohlzylinderförmige Hülsen ausgestaltet. Die Auflagekörper 5d könnten auf unterschiedlichste Art ausgestaltet sein, um eine in Verlaufsrichtung der Spaltlinie S1 drehende Oberfläche beziehungsweise Führung 5e zu bewirken. In einer besonders vorteilhaften Ausgestaltung ist in der Auflagevorrichtung 5,6, wie in Figur 13 beispielhaft dargestellt, ein Magnet, vorzugsweise ein Permanentmagnet, angeordnet, sodass eine metallische, ferromagnetische Klinge gegen die Auflagekörper 5d hin gezogen wird und vorteilhafterweise an diesen anliegt. Diese Ausgestaltung weist den Vorteil auf, dass die Klinge in definierter Weise an der Auflagevorrichtung 5,6 anliegt, sodass sich die zu schleifende Klinge in einem definierten Winkel bezüglich der Schleifschicht 3a befindet, was zur Folge hat, dass die Klinge reproduzierbar mit demselben Winkel geschliffen werden kann, selbst wenn die Klinge nur z.B. wöchentlich oder monatlich geschliffen wird. Zudem haben die drehbar gelagerten Auflagekörper 5d den Vorteil, dass die an den Auflagekörpern 5d vorbei gleitende Seite der Klinge nicht zerkratz oder sonst wie beschädigt wird.

Figur 15 zeigt einen Längsschnitt durch ein weiteres Ausführungsbeispiel eines Schleifrades 2. Im Unterschied zu dem in Figur 3 dargestellten Schleifrad 2 weist das in Figur 15 dargestellte Schleifrad 2 ein elastisches Mittel 2d auf, das sich entlang der ganzen Breite 3d der Schleifschicht 3a erstreckt und auf welchem die Schleifscheibe 3 elastisch aufliegen kann.
Anstatt auf dem Schleifrad 2 könnte das elastische Mittel 2d auch an der Rückseite der Schleifscheibe 3 angeordnet sein, insbesondere derart, dass das elastische Mittel 2d Teil der Schleifscheibe 3 bildet. Diese Ausgestaltung weist den Vorteil auf, dass mit dem Ersatz einer Schleifscheibe 3 gleichzeitig auch das elastische Mittel 2d ersetzt wird, und somit nach dem Ersatz neuwertig ist. Diese Ausgestaltung weist auch den Vorteil auf, dass die elastischen Eigenschaften der jeweils verwendeten Schleifscheibe 3 langfristig konstant oder sehr ähnlich bleiben. In einer bevorzugten Ausgestaltung ist das Schleifrad 2 derart ausgestaltet, dass eine handelsübliche und deshalb sehr kostengünstige Schleifscheibe 3 verwendet werden kann. Zudem könnten Schleifscheiben 3 unterschiedlicher Körnung vorrätig gehalten werden, sodass je nach Schleiferfordernis eine Schleifscheibe 3 mit einer entsprechenden Körnung am Schleifrad 2 befestigt werden kann. Das elastische Mittel 2d könnte auch eine geringere Breite als die dargestellte Breite 3d aufweisen. Das elastische Mittel 2d könnte auch in radialer Richtung derart breit ausgestaltet sein, dass auch ein Grossteil oder der gesamte in Figur 15 als Hohlraum dargestellte Bereich mit elastischem Mittel 2d gefüllt ist. Das elastische Mittel 2d besteht vorzugsweise aus einem elastischen Kunststoff. Das elastische Mittel 2d kann in einer Vielzahl von Möglichkeiten ausgestaltet sein, zum Beispiel als Feder, insbesondere als Blattfeder. So könnte beispielsweise unmittelbar neben der Schleifscheibe 3 eine scheibenförmige Blattfeder angeordnet sein, welche beispielsweise unmittelbar neben der Schleifscheibe 3 an der Welle 2b gefestigt ist, wobei die scheibenförmige Blattfeder in Verlaufsrichtung der Drehachse D federnde Eigenschaften aufweist, sodass die unmittelbar neben der Blattfeder angeordnete Schleifscheibe 3 auf Grund der Blattfeder ebenfalls in Verlaufsrichtung der Drehachse D federnde Eigenschaften aufweist.

## Patentansprüche

1. Schleifmaschine (1) zum Schleifen und/oder Schärfen von Messern, umfassend eine Antriebswelle (2b) sowie umfassend ein Schleifrad (2) mit einem scheibenförmigen Grundkörper (2a), wobei der scheibenförmige Grundkörper (2a) ein Drehzentrum (D) aufweist sowie zumindest eine im wesentlichen senkrecht zum Drehzentrum (D) verlaufende Seitenfläche (2g), und wobei der scheibenförmige Grundkörper (2a) derart ausgestaltet ist, dass eine Schleifscheibe (3) aufweisend eine Schleifschicht (3a) lösbar am scheibenförmigen Grundkörper (2a) befestigbar ist und die Schleifscheibe (3) konzentrisch bezüglich dem Drehzentrum (D) und entlang der Seitenfläche (2g) des scheibenförmigen Grundkörpers (2a) verlaufend angeordnet werden kann, sowie umfassend eine Auflagevorrichtung (5,6) die eine Führung (5e) ausbildet, wobei die Führung (5e) derart verlaufend angeordnet ist, dass sich bei am Grundkörper (2a) befestigter Schleifscheibe (3) ein spitzer Winkel (γ) zwischen der Schleifschicht (3a) und der Führung (5e) ausbildet, um einen Schleifspalt (S) auszubilden, **dadurch gekennzeichnet, dass** die Schleifscheibe (3) derart elastisch mit dem Schleifrad (2) koppelbar ist, dass zumindest Teilbereiche der Schleifscheibe (3) in Verlaufsrichtung des Drehzentrums (D) elastisch verschiebbar sind, und dass der Grundkörper (2a) einen in Umfangsrichtung verlaufenden, über die Seitenfläche (2g) vorstehenden elastischen Träger (2d) umfasst, wobei der elastische Träger (2d) derart angepasst ausgestaltet ist, dass eine befestigte Schleifscheibe (3) über den elastischen Träger (2d) am Grundkörper (2a) anliegt.

2. Schleifmaschine (1) zum Schleifen und/oder Schärfen von Messern, umfassend eine Antriebswelle (2b) sowie umfassend ein Schleifrad (2) mit einem scheibenförmigen Grundkörper (2a), wobei der scheibenförmige Grundkörper (2a) ein Drehzentrum (D) aufweist sowie zumindest eine im wesentlichen senkrecht zum Drehzentrum (D) verlaufende Seitenfläche (2g), und wobei der scheibenförmige Grundkörper (2a) derart ausgestaltet ist, dass eine Schleifscheibe (3) aufweisend eine Schleifschicht (3a) lösbar am scheibenförmigen Grundkörper (2a) befestigt ist und die Schleifscheibe (3) konzentrisch bezüglich dem Drehzentrum (D) und entlang der Seitenfläche (2g) des scheibenförmigen Grundkörpers (2a) verlaufend angeordnet ist, sowie umfassend eine Auflagevorrichtung (5,6) die eine Führung (5e) ausbildet, wobei die Führung (5e) derart verlaufend angeordnet ist, dass sich ein spitzer Winkel (γ) zwischen der Schleifschicht (3a) und der Führung (5e) ausbildet, um einen Schleifspalt (S) auszubilden, **dadurch gekennzeichnet, dass** die Schleifscheibe (3) derart elastisch mit dem Schleifrad (2) gekoppelt ist, dass zumindest Teilbereiche der Schleifscheibe (3) in Verlaufsrichtung des Drehzentrums (D) elastisch verschiebbar sind, und dass die Schleifscheibe (3) einen in Umfangsrichtung verlaufenden, an deren Seitenfläche befestigten elastischen Träger (2d) umfasst, wobei der elastische Träger (2d) derart angepasst ausgestaltet ist, dass die befestigte Schleifscheibe (3) über den elastischen Träger (2d) am Grundkörper (2a) anliegt.

3. Schleifmaschine nach Anspruch 1 oder 2, **dadurch gekennzeichnet, dass** der elastische Träger (2d) zum äusseren Umfang des scheibenförmigen Grundkörpers (2a) hin angeordnet ist.

4. Schleifmaschine nach einem der Ansprüche 1 bis 3, **dadurch gekennzeichnet, dass** der elastische Träger (2d) als O-Ring ausgestaltet ist.

5. Schleifmaschine nach einem der vorhergehenden Ansprüche, **dadurch gekennzeichnet, dass** der Grundkörper (2a) im Zentrum eine Auflage (2i) aufweist, welche in Verlaufsrichtung des Drehzentrums (D) über die Seitenfläche (2g) vorsteht.

6. Schleifmaschine nach einem der vorhergehenden Ansprüche, **dadurch gekennzeichnet, dass** das Schleifrad (2) beidseitig zum Befestigen einer Schleifscheibe (3) ausgestaltet ist.

7. Schleifmaschine nach einem der vorhergehenden Ansprüche, **dadurch gekennzeichnet, dass** der Schleifspalt (S) an dessen Grund in einer Spaltlinie (S1) endet, und dass der Schleifspalt (S) in einem Bereich zwischen 0 cm bis 2 cm, vorzugsweise zwischen 2 mm und 12 mm, oberhalb einer horizontalen Linie (3f) angeordnet ist, wobei die horizontale Linie (3f) durch das Drehzentrum (D) verläuft.

8. Schleifmaschine nach einem der vorhergehenden Ansprüche, **dadurch gekennzeichnet, dass** die Auflagevorrichtung (5,6) eine Mehrzahl von rotierbar gelagerten Auflagekörpern (5d) umfasst.

9. Schleifmaschine nach Anspruch 8, **dadurch gekennzeichnet, dass** die Auflagekörper (5d) in Verlaufsrichtung des Schleifspaltes (S) nebeneinander angeordnet sind.

10. Schleifmaschine nach Anspruch 8 oder 9, **dadurch gekennzeichnet, dass** die Auflagevorrichtung (5,6) eine Mehrzahl von Grundkörpern (5a) umfasst, welche in Verlaufsrichtung des Spaltes (S) nebeneinander angeordnet sind, dass die Grundkörper (5a) mit der Auflagevorrichtung (5,6) lösbar verbunden sind, und dass an jedem Grundkörper (5a) zumindest ein hohlzylinderförmiger Auflagekörper (5d) drehbar gelagert ist.

11. Schleifmaschine nach einem der Ansprüche 8 bis 10, **dadurch gekennzeichnet, dass** die Auflagevorrichtung (5,6) um eine im Wesentlichen parallel zur Verlaufsrichtung des Spaltes (S) verlaufende Drehachse (11a, 11b) schwenkbar gelagert ist.

12. Schleifmaschine nach Anspruch 11, **dadurch gekennzeichnet, dass** auf jeder Seite des Schleifrades (2) eine Auflagevorrichtung (5,6) angeordnet ist, und dass die beiden Auflagevorrichtungen (5,6) gegengleich schwenkbar gelagert sind.

13. Schleifmaschine nach einem der Ansprüche 11 oder 12, **dadurch gekennzeichnet, dass** eine Einstellvorrichtung (11) derart ausgestaltet ist, dass diese ein Drehen und Fixieren zumindest einer Drehachse (11a, 11b) erlaubt.

14. Schleifmaschine nach Anspruch 13, **dadurch gekennzeichnet, dass** jede Drehachse (11a, 11b) über einen Hebel (11c, 11d) symmetrisch mit einem gemeinsamen linearen Schieber (11h) verbunden sind, derart, dass ein lineares Verschieben des Schiebers (11h) ein gegengleiches Verschwenken der Drehachsen (11a, 11b) zur Folge hat.

15. Schleifmaschine nach einem der vorhergehenden Ansprüche, mit einer Schleifscheibe (3) umfassend eine Schleifschicht (3a) sowie ein Befestigungsteil (3b) mit einem Loch (3c), wobei das Loch (3c) im Zentrum des Befestigungsteils (3b) angeordnet ist, und wobei die Schleifschicht (3a) konzentrisch bezüglich dem Befestigungsteil (3b) angeordnet ist.

## Claims

1. A grinding machine (1) for grinding and/or sharpening of knives, comprising a driveshaft (2b) as well as comprising a grinding wheel (2) with a disc-shaped basic body (2a), wherein the disc-shaped basic body (2a) has a centre of turning (D), as well as at least one side surface (2g) extending substantially perpendicularly to the centre of turning (D), and wherein the disc-shaped basic body (2a) is configured such that a grinding disc (3), having a grinding layer (3a) is removably fixable to the disc-shaped basic body (2a), and that the grinding disc (3) can be arranged concentrically with respect to the centre of turning (D) and extensionally along the side surface (2g) of the disc-shaped basic body (2a), as well as comprising a support device (5, 6) which forms a guide (5e), wherein the guide (5e) is arranged to extend in such a way that at the grinding disc (3), when this is attached to the basic body (2a), an acute angle (γ) is formed between the grinding layer (3a) and the guide (5e), to form a grinding gap (S), **characterised in that** the grinding disc (3) can be elastically coupled with the grinding wheel (2) in such a way, that at least a section of the grinding disc (3) is elastically movable in the direction of extension of the centre of turning (D), and that the basic body (2a) comprises an elastic carrier (2d) extending circumferentially and standing out from the side surface (2g), wherein the elastic carrier (2d) is of a matching form such that an attached grinding disc (3) lies via the elastic carrier (2d) against the basic body (2a).

2. A grinding machine (1) for grinding and/or sharpening of knives, comprising a driveshaft (2b) as well as comprising a grinding wheel (2) with a disc-shaped basic body (2a), wherein the disc-shaped basic body (2a) has a centre of turning (D), as well as at least one side surface (2g) extending substantially perpendicularly to the centre of turning (D), and wherein the disc-shaped basic body (2a) is configured such that a grinding disc (3), having a grinding layer (3a) is removably fixed to the disc-shaped basic body (2a), and that the grinding disc (3) is arranged concentrically with respect to the centre of turning (D) and extensionally along the side surface (2g) of the disc-shaped basic body (2a), as well as comprising a support device (5, 6) which forms a guide (5e), wherein the guide (5e) is arranged to extend in such a way that an acute angle (γ) is formed between the grinding layer (3a) and the guide (5e), to form a grinding gap (S), **characterised in that** the grinding disc (3) is elastically coupled with the grinding wheel (2) in such a way that at least a section of the grinding disc (3) is elastically movable in the direction of extension of the centre of turning (D), and that the grinding disc (3) comprises an elastic carrier (2d) extending circumferentially and fastened on the side surface of the grinding disk (3), wherein the elastic carrier (2d) is of a matching form such that the attached grinding disc (3) lies via the elastic carrier (2d) against the basic body (2a).

3. Grinding machine according to claim 1 or 2, **characterised in that** the elastic carrier (2d) is arranged towards the outer periphery of the disc-shaped basic body (2a).

4. Grinding machine according to one of claims 1 to 3, **characterised in that** the elastic carrier (2d) is an O-ring.

5. Grinding machine according to one of the preceding claims, **characterised in that** the basic body (2a) has an overly (2i) in the centre, which stands out from the side surface (2g) in the direction of extension of the centre of turning (D).

6. Grinding machine according to one of the preceding claims, **characterised in that** the grinding wheel (2) is formed on both sides for attaching a grinding disc (3).

7. Grinding machine according to one of the preceding claims, **characterised in that** the grinding gap (S) ends at its bottom in a gap line (S1), and that the grinding gap (S) is arranged in a range of between 0cm to 2cm, preferably between 2mm and 12mm, above a horizontal line (3f), wherein the horizontal line (3f) runs through the centre of turning (D).

8. Grinding machine according to one of the preceding claims, **characterised in that** the support device (5, 6) comprises a plurality of rotatably mounted support bodies (5d).

9. Grinding machine according to claim 8, **characterised in that** the support bodies (5d) are arranged next to each other in the direction of extension of the grinding gap (S).

10. Grinding machine according to claim 8 or 9, **characterised in that** the support means (5, 6) comprises a plurality of basic bodies (5a), which are arranged next to each other in the direction of extension of the gap (S), that the basic bodies (5a) are releasably connected with the support device (5, 6), and that at least one hollow, cylindrically-formed support body (5d) is rotatably mounted on each basic body (5a).

11. Grinding machine according to one of claims 8 to 10, **characterised in that** the support device (5, 6) is pivotally mounted about a turning axis (11a, 11b) which is substantially parallel to the direction of extension of the gap (S).

12. Grinding machine according to claim 11, **characterised in that** a support device (5, 6) is arranged on each side of the grinding wheel (2), and that the two support devices (5,6) are pivotally mounted in a mirrored fashion.

13. Grinding machine according to one of claims 11 or 12, **characterised in that** an adjustment device (11) is formed such that it allows a turning and locking of at least one turning axis (11a, 11b).

14. Grinding machine according to claim 13, **characterised in that** each of the turning axes (11a, 11b) are connected symmetrically with a shared linear slider (11h) via a lever (11c, 11d), such that a linear moving of the slider (11h) results in a equal but opposite pivoting of the turning axes (11a, 11b).

15. Grinding machine according to one of the preceding claims, having a grinding disc (3) comprising a grinding layer (3a) as well as a fixation part (3b) with a hole (3c), wherein the hole (3c) is arrange in the centre of the fixation part (3b), and wherein the grinding layer (3a) is arranged concentrically with respect to the fixation part (3b).

## Revendications

1. Affûteuse (1) dévolue à l'affûtage et/ou à l'aiguisage de lames, comprenant un arbre d'entraînement (2b) et comprenant, également, une roue d'affûtage (2) munie d'un corps discoïdal de base (2a), ledit corps discoïdal de base (2a) présentant un centre de rotation (D), ainsi qu'au moins une face latérale (2g) s'étendant pour l'essentiel perpendiculairement audit centre de rotation (D), et ledit corps discoïdal de base (2a) étant configuré de façon telle qu'un disque d'affûtage (3), pourvu d'une couche d'affûtage (3a), puisse être fixé audit corps discoïdal de base (2a) avec faculté de dissociation, et ledit disque d'affûtage (3) pouvant être disposé de manière à s'étendre concentriquement par rapport au centre de rotation (D) et le long de la face latérale (2g) du corps discoïdal de base (2a), et comprenant également un dispositif d'appui (5, 6) qui donne naissance à un guide (5e), ledit guide (5e) étant disposé avec une étendue telle qu'il se forme un angle aigu (γ) entre la couche d'affûtage (3a) et ledit guide (5e), lorsque le disque d'affûtage (3) est à l'état fixé au corps de base (2a), en vue de réserver un interstice d'affûtage (S), **caractérisée par le fait que** le disque d'affûtage (3) peut être couplé élastiquement à la roue d'affûtage (2), de telle sorte qu'au moins des régions partielles dudit disque d'affûtage (3) puissent accomplir élastiquement une translation dans la direction de l'étendue du centre de rotation (D) ; et **par le fait que** le corps de base (2a) comporte un support élastique (2d) qui s'étend dans la direction périphérique et fait saillie au-delà de la face latérale (2g), ledit support élastique (2d) offrant une configuration adaptée de telle manière qu'un disque d'affûtage (3), à l'état fixé, soit en applique contre ledit corps de base (2a) par l'intermédiaire dudit support élastique (2d).

2. Affûteuse (1) dévolue à l'affûtage et/ou à l'aiguisage de lames, comprenant un arbre d'entraînement (2b) et comprenant, également, une roue d'affûtage (2) munie d'un corps discoïdal de base (2a), ledit corps discoïdal de base (2a) présentant un centre de rotation (D), ainsi qu'au moins une face latérale (2g) s'étendant pour l'essentiel perpendiculairement audit centre de rotation (D), et ledit corps discoïdal de base (2a) étant configuré de façon telle qu'un disque d'affûtage (3), pourvu d'une couche d'affûtage (3a), soit fixé audit corps discoïdal de base (2a) avec faculté de dissociation, et ledit disque d'affûtage (3) étant disposé de manière à s'étendre concentriquement par rapport au centre de rotation (D) et le long de la face latérale (2g) du corps discoïdal de base (2a), et comprenant également un dispositif d'appui (5, 6) qui donne naissance à un guide (5e), ledit guide (5e) étant disposé avec une étendue telle qu'il se forme un angle aigu (γ) entre la couche d'affûtage (3a) et ledit guide (5e), en vue de réserver un interstice d'affûtage (S), **caractérisée par le fait que** le disque d'affûtage (3) est couplé élastiquement à la roue d'affûtage (2), de telle sorte qu'au moins des régions partielles dudit disque d'affûtage (3) puissent accomplir élastiquement une translation dans la direction de l'étendue du centre de rotation (D) ; et **par le fait que** ledit disque d'affûtage (3) comporte un support élastique (2d) qui s'étend dans la direction périphérique et est fixé à la face latérale dudit disque, ledit support élastique (2d) offrant une configuration adaptée de telle manière que ledit disque d'affûtage (3), à l'état fixé, soit en applique contre ledit corps de base (2a) par l'intermédiaire dudit support élastique (2d).

3. Affûteuse selon la revendication 1 ou 2, **caractérisée par le fait que** le support élastique (2d) pointe en direction du pourtour extérieur du corps discoïdal de base (2a).

4. Affûteuse selon l'une des revendications 1 à 3, **caractérisée par le fait que** le support élastique (2d) revêt la forme d'une bague torique.

5. Affûteuse selon l'une des revendications précédentes, **caractérisée par le fait que** le corps de base (2a) présente, en son centre, une pièce d'appui (2i) qui fait saillie au-delà de la face latérale (2g) dans la direction de l'étendue du centre de rotation (D).

6. Affûteuse selon l'une des revendications précédentes, **caractérisée par le fait que** la roue d'affûtage (2) est configurée, de part et d'autre, en vue de la fixation d'un disque d'affûtage (3).

7. Affûteuse selon l'une des revendications précédentes, **caractérisée par le fait que** l'interstice d'affûtage (S) s'achève par une ligne de séparation (S1) dans le fond dudit interstice ; et **par le fait que** ledit interstice d'affûtage (S) se trouve dans une région comprise entre 0 cm et 2 cm, de préférence entre 2 mm et 12 mm au-dessus d'une ligne horizontale (3f), ladite ligne horizontale (3f) passant par le centre de rotation (D).

8. Affûteuse selon l'une des revendications précédentes, **caractérisée par le fait que** le dispositif d'appui (5, 6) comprend une pluralité de corps d'appui (5d) montés à rotation.

9. Affûteuse selon la revendication 8, **caractérisée par le fait que** les corps d'appui (5d) sont agencés en juxtaposition dans la direction de l'étendue de l'interstice d'affûtage (S).

10. Affûteuse selon la revendication 8 ou 9, **caractérisée par le fait que** le dispositif d'appui (5, 6) comprend une pluralité de corps de base (5a) agencés en juxtaposition dans la direction de l'étendue de l'interstice (S) ; **par le fait que** lesdits corps de base (5a) sont reliés audit dispositif d'appui (5, 6) avec faculté de dissociation ; et **par le fait qu'**au moins un corps d'appui (5d), en forme de cylindre creux, est monté à rotation sur chaque corps de base (5a).

11. Affûteuse selon l'une des revendications 8 à 10, **caractérisée par le fait que** le dispositif d'appui (5, 6) est monté à pivotement autour d'un axe de rotation (11a, 11b) s'étendant, pour l'essentiel, parallèlement à la direction de l'étendue de l'interstice (S).

12. Affûteuse selon la revendication 11, **caractérisée par le fait qu'**un dispositif d'appui (5, 6) est installé de chaque côté de la roue d'affûtage (2) ; et **par le fait que** les deux dispositifs d'appui (5, 6) sont montés à pivotement avec symétrie spéculaire.

13. Affûteuse selon l'une des revendications 11 ou 12, **caractérisée par le fait qu'**un dispositif de réglage (11) est conçu de manière que ce dernier autorise une rotation et un blocage à demeure d'au moins un axe de rotation (11a, 11b).

14. Affûteuse selon la revendication 13, **caractérisée par le fait que** chaque axe de rotation (11a, 11b) est relié symétriquement à un coulisseau linéaire commun (11h) par l'intermédiaire d'un levier (11c, 11d), de façon telle qu'une translation linéaire dudit coulisseau (11h) se traduise par un pivotement des axes de rotation (11a, 11b) avec symétrie spéculaire.

15. Affûteuse selon l'une des revendications précédentes, équipée d'un disque d'affûtage (3) présentant une couche d'affûtage (3a), ainsi qu'une partie de fixation (3b) percée d'un trou (3c), ledit trou (3c) étant situé au centre de ladite partie de fixation (3b), et ladite couche d'affûtage (3a) étant disposée concentriquement par rapport à ladite partie de fixation (3b).
